# EUROPÄISCHE PATENTSCHRIFT

(11) **EP 1 593 776 B1**
(45) Veröffentlichungstag und Bekanntmachung des Hinweises auf die Patenterteilung: **17.06.2009**
(21) Anmeldenummer: 05102221.8
(22) Anmeldetag: 21.03.2005
(51) Int. Cl.: D21F 5/04, D21F 5/14

(54) **Trockenpartie für eine Maschine zur Herstellung einer Faserstoffbahn**
Drying section for machine for producing a fibrous web
Section de séchage pour machine pour fabriquer une bande de matière fibreuse

(30) Priorität: 07.05.2004 DE 102004023321
(43) Veröffentlichungstag der Anmeldung: 09.11.2005
(73) Patentinhaber: Voith Patent GmbH, 89522 Heidenheim (DE)
(72) Erfinder: Mayer, Roland, 89522 Heidenheim (DE); Kahl, Peter, 89547 Gerstetten (DE); Schlieckau, Torben, 94563 Bindlach (DE)
(74) Vertreter: Kunze, Klaus

(56) Entgegenhaltungen:
- EP-A- 0 427 218
- EP-A- 0 911 445
- DE-A1- 10 025 560
- US-A- 6 003 241
- US-A- 6 128 833
- US-B1- 6 365 004

## Beschreibung

Die Erfindung bezieht sich auf eine Trockenpartie für eine Maschine zur Herstellung einer Papier-, Karton-, Tissue- oder einer anderen Faserstoffbahn gemäß dem Oberbegriff des Anspruchs 1.

Ferner betrifft die Erfindung ein Verfahren zum Betrieb einer Trockenpartie nach Anspruch 27.

mit mindestens einer ersten Saugwalze, um die die Faserstoffbahn von Trockenpartie in einer Maschine zur Herstellung einer Papier-, Karton-, Tissue- ode r einer anderen Faserstoffbahn mit mindestens einer ersten Saugwalze, um die die Faserstoffbahn von unten nach oben an den Mantel der ersten Saugwalze heranführbar ist, um den oberseitigen Bereich des Mantels der ersten Saugwalze herumführbar und wieder von oben nach unten von dem Mantel der ersten Saugwalze abführbar ist, wobei ein erster Prallströmungstrockner an den Bereich des Mantels der Saugwalze angestellt ist.

Aus der DE 198 41 768 A1 ist eine Trockenpartie einer Maschine zur Herstellung einer Materialbahn, insbesondere einer Papier- oder Kartonbahn, bekannt, die wenigstens einen Prallströmungstrockner umfasst, durch den die Materialbahn zumindest einseitig mit einer Heißluft- oder einer Heißdampfprallströmung beaufschlagt wird.

In der DE 100 47 369 A1 wird eine Trockenwalze zum Trocknen einer Materialbahn beschrieben, die insbesondere zum Führen und Halten einer mittels eines Trocknungsgases beaufschlagten Papierbahn dient. Die Trockenwalze weist einen Mantel auf, über den die Materialbahn beim Betrieb der Walze, die Walze dabei teilweise umschlingend, geführt wird. In dem Mantel sind Gasdurchtrittsöffnungen vorhanden. Ferner sind Mittel zum Fördern von Gas durch den Walzenmantel vorgesehen. Im Innern des Walzenmantels ist ein zweiter, gasdichter Mantel vorhanden, der mit dem äußeren Walzenmantel einen Ringraum bildet. Der Ringraum ist gegenüber dem Inneren des Innenmantels gasdicht abgedichtet.

In der DE 196 19 530 A1 wird eine Trockengruppe in einer Trockenpartie einer Maschine zur Herstellung einer Materialbahn offenbart. Die Trockengruppe umfasst eine Anzahl von Zylindern, die - in Laufrichtung der Materialbahn gesehen - abwechselnd beheizt und gekühlt werden, um die die Materialbahn gemeinsam mit einem porösen Transportband und mit einem Metallband mäanderförmig geführt wird. Dabei ist die Materialbahn zwischen dem Transportband und dem Metallband angeordnet. Das Metallband oder das Transportband sind stark vorgespannt, und den Zylindern sind zusätzliche Heizvorrichtungen zugeordnet, die auf Bereiche des Umfangs wirken, in denen die Materialbahn mit dem Transportband und dem Metallband aufliegen.

Eine gattungsgemäße Trockenpartie ist aus der Druckschrift DE 100 25 560 A1 bekannt. Diese offenbart eine Ausführung mit Führung der Materialbahn nacheinander über zwei als Saugwalzen ausgebildete Stützwalzen, wobei beiden Saugwalzen Prallströmungstrockner zugeordnet sind, die sich jedoch jeweils über nahezu den vollständigen Umschlingungsbereich der Faserstoffbahn an der jeweiligen Stützwalze erstrecken. Der zweiten Saugwalze sind dazu nicht nur ein sondern zumindest zwei derartige Prallströmungstrockner zugeordnet. Die Anordnung ist sehr bauraumintensiv. Aufgrund des sehr großen Umschlingungswinkels, insbesondere an der zweiten Saugwalze kann es in der Anordnung bei Bahnabrissen aufgrund der fehlenden Möglichkeit einer einfachen Abfuhr der Restbahn auch zu Verstopfungen im Bereich der Prallströmungstrockner kommen, was die Betriebsweise der Maschine beeinträchtigt und je nach Menge zu ernsthaften Schädigungen führen kann.

EP 0427 218 A2 offenbart eine Anordnung mit einer Reihe von dampfbeheizten Zylindern und einer weiteren Reihe von in den Zwischenräumen dieser Zylinder angeordneten unbeheizten Umlenkwalzen, die als Saugwalzen ausgebildet sein können, wobei den Zylindern und den Umlenkwalzen Luftblaseinrichtungen zugeordnet sind.

EP 0911 445 A2 offenbart eine Ausführung mit Führung der Materialbahn über einen beheizbaren Zylinder und eine Umlenkwalze, wobei die Umlenkwalze besaugbar ausgeführt sein kann und an die Umlenkwalze und den Zylinder eine Blaseinrichtung anstellbar ist.

US 6.003.241 A offenbart einzelne Zylinder mit Prallströmungstrocknern. Es sind dazu jeweils zwei Praliströmungstrockner vorgesehen, die dem Mantel eines Zylinders in axialer Richtung benachbart zugeordnet angeordnet sind und diesen weitestgehend umschlingen, wobei die Prallströmtrockner in axialer Richtung relativ zum Zylinder verschiebbar sind.

Es ist die Aufgabe der Erfindung, eine Trockenpartie in einer Maschine zur Herstellung einer Faserstoffbahn derart zu verbessern, dass eine gute Trocknungsleistung erzielt wird.

Erfindungsgemäß wird diese Aufgabe einer Trockenpartie der eingangs genannten Art dadurch gelöst, dass der zweite Prallstömungstrockner als einziger an die zweite Saugwalze angestellt ist und im wesentlichen nur an dem ausgangsseitigen unteren Quadranten der zweiten Sanugwalze angestellt ist.

Gemäß der Erfindung wird eine gute Umschlingung der Walze durch den haubenförmigen Prallströmungstrockner erreicht. Die Anordnung des Prallströmungstrockners ist derart gewählt, dass eine leichte Sauberhaltung des Prallströmungstrockners, aber auch der Saugwalze ermöglicht wird.

Aufgrund dieser Ausgestaltung ist es nicht mehr erforderlich, die noch relativ feuchte Faserstoffbahn zur Erzielung einer hinreichenden Wärmeübertragung über glatte Kontaktflächen zu führen. Infolge der Vermeidung glatter Kontaktflächen zu Beginn der Trocknung ist die Gefahr von Bahnrissen sowie eine Überdehnung der Bahnränder nahezu beseitigt. Es sind daher gemäß der Erfindung auch höhere Trocknungsraten möglich, wodurch sich die Gesamtlänge der Trockenpartie entsprechend verkürzt.

Die durch die Prallströmungstrockner abgedeckten Saugwalzen haben eine hohe Trocknungseffizienz und sparen, während sie selber den Platz von drei hintereinander angeordneten Trockenzylindern beanspruchen, beispielsweise acht Trockenzylinder ein, so dass sich insgesamt eine Platzersparnis ergibt und die Papiermaschine eine geringere Länge hat.

Die Trocknungsleistung zu Beginn des Trocknungsvorgangs ist nur noch durch eine Beeinflussung der Papierqualität begrenzt und nicht mehr durch die Bahnführung der feuchten Papierbahn. Zudem kann mit einem flexibler und schneller regelbaren Prallströmungstrockner die Papierqualität besser beeinflusst werden als mit herkömmlichen Trockenzylindern. So ist zu Beginn der Trocknungsphase mit einer gezielten Aufheizung und Trocknung insbesondere auch eine Korrektur von Feuchtequerprofilen möglich. Nachdem kein Anpressen an Heizflächen mehr erforderlich ist, kann auch eine jeweilige Querschrumpfungbehinderung besser gesteuert oder variiert werden.

Bevorzugt wird die Faserstoffbahn mit ihrer, einer jeweils durch die Prallströmung beaufschlagten Seite gegenüberliegenden Seite über eine offene, d. h. nicht glatte, Stützfläche geführt. Damit ist ausgeschlossen, dass die noch relativ feuchte Faserstoffbahn an der Stützfläche kleben bleibt, so dass die Gefahr von Bahnrissen sowie einer Überdehnung der Seitenränder nahezu ausgeschlossen ist.

Ein weiterer Vorteil der Erfindung besteht darin, dass auf dem untenliegenden Prallströmungstrockner kein oder nur noch wenig Ausschuss anfällt, da Papierfetzen in eine Anordnung zum Sammeln des Ausschusses statt auf einen an der Unterseite eingangsseitig angebrachten Prallströmungstrockner fallen können, wie diese beim Stand der Technik der Fall ist, falls die Papierbahn nicht exakt am Sieb der untenliegenden Saugwalze anliegt und abgeworfen wird, beispielsweise bei einem Abriss der Papierbahn, bei Löchern in der Bahn oder beim Überführgang.

Dadurch, dass bei einer aus zwei nacheinander angeordneten Saugwalzen bestehenden Anordnung statt drei, wie beim Stand der Technik, nun nur noch zwei Prallströmungstrockner angebracht sind, werden auch die Investitionskosten für einen Prallströmungstrockner eingespart, wobei gleichzeitig je Prallströmungstrockner die Leistung erhöht wird.

Vorteilhafte Weiterbildungen der Erfindung ergeben sich aus den Unteransprüchen, der Beschreibung und den Zeichnungen.

Zweckmäßigerweise ist der Prallströmungstrockner mit einer dem gleichzeitigen Ausdampfen dienenden Dampfabsaugung versehen. Demzufolge ist kein Wechsel zwischen dem Aufheizen und dem Ausdampfen erforderlich. Mit dem Wegfall der zusätzlichen Ausdampffläche wird die gesamte Lauflänge weiter verringert.

Eine zweckmäßige Ausführung der Erfindung zeichnet sich dadurch aus, dass die Faserstoffbahn über mindestens zwei hintereinander angeordnete Saugwalzen geführt wird, an die jeweils ein Prallströmungstrockner angestellt ist. Bei der der mindestens einen ersten Saugwalze in Bahnlaufrichtung der Faserstoffbahn nachgeordneten mindestens einen zweiten Saugwalze wird die Faserstoffbahn von oben nach unten an den Mantel der zweiten Saugwalze herangeführt, um den unterseitigen Bereich des Mantels der zweiten Saugwalze herumgeführt und wieder von unten nach oben von dem Mantel der zweiten Saugwalze abgeführt, wobei ein zweiter Prallströmungstrockner an den unterseitigen Bereich des Mantels der Saugwalze angestellt ist.

Besonders große Saugwalzen, etwa mit einem Durchmesser von wenigstens 3 m, gewährleisten eine sichere und exakte Führung bei konstantem Krümmungsradius. Da die Saugwalzen nicht als Druckbehälter ausgeführt sein müssen, können sie relativ groß sein, um eine entsprechend größere Trocknungsfläche zur Verfügung zu stellen. Der für die Saugwalzen erforderliche Unterdruck wird jeweils durch einen dichtend an die Saugwalze angestellten ortsfesten Saugkasten erzeugt.

Erfindungsgemäß kann vorgesehen werden, dass die mindestens eine erste und zweite Saugwalze jeweils siebumschlungen sind, wobei der ersten und der zweiten Saugwalze jeweils ein eigenes Trockensieb zugeordnet ist.

Von Vorteil ist es auch, wenn das die zweite Saugwalze umschlingende Trockensieb anschließend wenigstens einen einzigen, höchstens aber drei durch Dampf beheizte Trockenzylinder der sich anschließenden einreihigen Trockenpartie umschlingt.

Vorteilhaft überdeckt der Prallströmungstrockner die mindestens eine erste Saugwalze über einen Winkel von wenigstens 80°, aber von nicht mehr als 180°, insbesondere über einen zwischen 90° und 130° liegenden Winkel.

Mit Vorteil lassen sich die Prallströmungstrockner jeweils durch eine Translations- und/oder durch eine Drehbewegung von der ersten Saugwalze bzw. der zweiten Saugwalze entfernen und wieder rückführen. Alternativ können die Prallströmungstrockner auch zwei lineare Bewegungen in verschiedene Richtungen vollziehen. Die Bewegungen werden bevorzugt zweistufig ausgeführt, jedoch sind je nach den geometrischen Gegebenheiten auch einstufige Bewegungen denkbar. Auch zum Siebwechsel werden die Prallströmungstrockner von den Saugwalzen abgehoben oder abgeschwenkt.

Jeder der Prallströmungstrockner weist vorteilhafterweise jeweils ein integriertes Heißluft- oder Heißdampfsystem auf.

Vorteilhaft ist es auch, wenn die Prallströmungstrockner jeweils einen eingebauten Brenner, insbesondere in Verbindung mit Umluftventilatoren und/oder Bypassklappen, aufweisen. Die Brenner erzeugen Temperaturen im Bereich zwischen 300° und 500°.

Die Prallströmungstrockner, die auch als Impingement-Hauben bezeichnet werden, können in einer vorteilhaften Ausgestaltung aus über ihre Breite nebeneinander angeordneten Modulen bestehen, die insbesondere eine Breite zwischen 1,5 m und 4 m haben, ganz insbesondere eine Breite zwischen 2 m und 3 m.

Alle Module können auf die gleiche Weise und gemeinsam betrieben werden. Sie können jedoch auch jeweils gesondert bei verschiedenen Temperaturen, bei verschiedenen Luftgeschwindigkeiten und bei verschiedenen Feuchtegehalten betrieben werden, so der Faserstoffbahn je nach den gewählten Charakteristiken der Module ein Profil quer zur Maschinenrichtung aufgeprägt wird.

Vorteilhaft haben die Prallströmungstrockner zusammen eine Länge, so dass die auf den Umfang der Saugwalzen einwirkende Blaslänge von wenigstens 5 m beträgt. Besonders bevorzugt wird eine Blaslänge, die zwischen 8,00 m und 10,50 m liegt. Die Prallströmungstrockner werden im Anschluss an die Pressenpartie erfindungsgemäß so ausgeführt, dass sie eine Erhöhung des Trockengehalts der Faserstoffbahn zwischen 2 und 5 % erreichen.

Mit Vorteil ist der Anordnung der Saugwalzen und der Prallströmungstrockner ein erster Trocknerbereich mit einer einreihigen Anordnung von Trockenzylindern nachgeordnet. In diesem Trocknerbereich sind mindestens zwei Stabilisatorkästen oberhalb der die Faserstoffbahn zwischen den Trockenzylindern umlenkenden Saugwalzen angeordnet. Jeder Stabilisatorkasten hat eine von einer Stabilisierzone getrennte Ablösezone im oberen Bereich des Stabilisatorkastens, in der die Faserstoffbahn von der Mantelfläche des Trockenzylinders abgelöst wird, und eine sich an die Ablösezone anschließende Stabilisier- oder Haltezone, in der die Faserstoffbahn in Richtung zu der nachfolgenden Saugwalze weitergeführt wird. In der Ablösezone wird ein stärkerer Saugdruck als in der Haltezone eingesetzt. Der Saugdruck beträgt wenigstens 700 Pa, bevorzugt mehr als 1000 Pa.

In einer besonderen Ausgestaltung der Erfindung ist dem ersten Trocknerbereich ein Aggregat zum Auftrag eines Mediums, insbesondere ein Streichaggregat, nachgeordnet.

In einer weiteren besonderen Ausgestaltung ist dem ersten Trocknerbereich ein zweiter Trocknerbereich mit einer einreihigen oder einer zweireihigen Anordnung von Trockenzylindern nachgeordnet. Der zweite Trocknerbereich kann auch teilweise einreihig und teilweise zweireihig mit Trockenzylindern ausgestattet sein.

Mit Vorteil wird auch vorgesehen, dass die Trockenpartie mindestens zwei in dem einreihigen Trocknerbereich angeordnete Stabilisatorkästen zur Erzeugung einer Saugwirkung auf die Faserstoffbahn umfasst.

Die Erfindung bezieht sich auch auf eine Maschine zur Herstellung einer Faserstoffbahn, in der erfindungsgemäß vorgesehen wird, dass die Maschine einen Stoffauflauf mit einer in Zonen geregelten Zuführeinrichtung für Verdünnungswasser umfasst.

In der Siebpartie kann vorteilhafterweise ein Doppelsiebformer (Gapformer) mit zwei Sieben zum Einsatz kommen.

In einer vorteilhaften Ausgestaltung der Maschine ist eine Pressenpartie mit einem einzigen von einer Presswalze in Verbindung mit einer Schuhpresswalze gebildeten Saugnip vorhanden. In einer anderen Ausgestaltung einer Pressenpartie sind zwei hintereinander angeordnete Pressnips vorgesehen, in der jeweils eine Presswalze mit einer Schuhpresswalze zusammenwirkt. Der erste Pressnip kann in diesem Fall auch von zwei miteinander zusammenwirkenden Presswalzen gebildet sein. Sofern eine Presswalze zusammen mit einer Schuhpresswalze einen Pressnip bildet, ist die Presswalze vorzugsweise unten angeordnet. Mindestens eine der Presswalzen ist vorzugsweise als Saugpresswalze ausgebildet.

Von Vorteil ist es, wenn die Pressenpartie mindestens ein Transferband umfasst.

In einer weiteren vorteilhaften Ausbildung der Erfindung umfasst die Maschine ein Streichaggregat für einen beidseitigen Filmstrich auf die Faserstoffbahn.

Ebenso kann zur Glättung der Faserstoffbahn mit Vorteil wenigstens ein, ein einziges Walzenpaar aufweisender Kalander nach der Trockenpartie angeordnet werden. Bevorzugt werden zwei, insbesondere nacheinander angeordnete, Kalander mit jeweils einem Walzenpaar.

In einer bevorzugten Ausgestaltung der Erfindung weist die Maschine zur Herstellung der Faserstoffbahn in ihrer Pressenpartie Filze und/oder Transferbänder auf, durch die die Faserstoffbahn ständig gestützt wird.

Die Erfindung bezieht sich auch auf ein Verfahren zum Betreiben einer Trockenpartie in einer Maschine zur Herstellung einer Papier-, Karton-, Tissue- oder einer anderen Faserstoffbahn mit mindestens einer innerhalb der Trockenpartie angeordneten ersten Saugwalze, um die die Faserstoffbahn von oben nach unten an den Mantel der ersten Saugwalze herangeführt wird, um den unterseitigen Bereich des Mantels der ersten Saugwalze herumgeführt wird und wieder von unten nach oben von dem Mantel der ersten Saugwalze abgeführt wird, wobei ein erster Prallströmungstrockner an den unterseitigen Bereich des Mantels der Saugwalze angestellt wird, insbesondere in Verbindung mit einer der oben aufgeführten Ausgestaltungen. In äquivalenter Weise kann die Faserstoffbahn auch von unten nach oben um die erste Saugwalze, dann über deren oberseitigen Bereich und dann wieder von oben nach unten herumgeführt werden.

Erfindungsgemäß ist das Verfahren dadurch gekennzeichnet, dass die Faserstoffbahn beim Einlaufen in die Trockenpartie einen Einlauftrockengehalt von weniger als 75 % hat.

Ebenso bezieht sich die Erfindung auch auf ein Verfahren zum Betreiben einer Trockenpartie in einer Maschine zur Herstellung einer Papier-, Karton-, Tissue- oder einer anderen Faserstoffbahn mit mindestens einer nach der Pressenpartie angeordneten ersten Saugwalze, um die die Faserstoffbahn von unten nach oben bzw. von oben nach unten an den Mantel der ersten Saugwalze herangeführt wird, um den oberseitigen bzw. den unterseitigen Bereich des Mantels der ersten Saugwalze herumgeführt wird und wieder oben nach unten bzw. von unten nach oben von dem Mantel der ersten Saugwalze abgeführt wird, wobei ein erster Prallströmungstrockner an den oberseitigen bzw. den unterseitigen Bereich des Mantels der ersten Saugwalze angestellt wird. Dieses Verfahren ist erfindungsgemäß dadurch gekennzeichnet, dass die Faserstoffbahn beim Einlaufen in den ersten Prallströmungstrockner einen Trockengehalt von weniger als 56 %, bevorzugt von weniger als 53 %, hat.

Bei einem erfindungsgemäßen Verfahren kann mit Vorteil auch vorgesehen werden, dass die Maschine bei der Herstellung einer holzfreien Papierbahn mit einer Geschwindigkeit von mehr als 800 m/min, insbesondere mit einer Geschwindigkeit von mehr als 1100 m/min, und bei der Herstellung einer holzhaltigen Papierbahn mit einer Geschwindigkeit von mehr als 1200 m/min, insbesondere mit einer Geschwindigkeit von mehr als 1600 m/min, betrieben wird.

Mit Vorteil werden die Prallströmungstrockner während des Überführens einer Faserstoffbahn, während eines Siebwechsels oder zu Wartungsarbeiten von den Saugwalzen abgehoben und/oder abgeschwenkt.

Während des Überführens werden zusätzliche Abdeckungen auf den Prallströmungstrocknern, wenigstens auf dem unteren Prallströmungstrockner, aufgebracht, um zu verhindern, dass der Überführstreifen oder Teile des Überführstreifens im Falle eines Abrisses auf den bereits heiße Luft erzeugenden Prallströmungstrockner fallen und sich entzünden. Nach Beendigung des Überführvorgangs werden die Abdeckungen von den Prallströmungstrocknern abgezogen, damit deren volle Heizleistung auf die Faserstoffbahn einwirkt.

Während des Überführens oder während der Wartung, also außerhalb des Betriebs zur Herstellung der Faserstoffbahn, wird der Prallströmungstrockner, d. h. dessen Luftaustrittsfläche, auf einen Abstand von mindestens 200 mm, bevorzugt von wenigstens 500 mm, in Bezug auf die Mantelfläche der Saugwalze gebracht.

Bei diesem Verfahren zum Abstellen der Prallströmungstrockner werden diese bevorzugt durch eine zweistufige Bewegung von den Saugwalzen abgehoben, wobei die Translationsbewegung und die Drehbewegung getrennt nacheinander durchgeführt werden. Jedoch kann auch die Reihenfolge der Translations- und der Drehbewegung in einer Ausführungsform der Bewegungsvorrichtung geändert werden.

Bei einem weiteren erfindungsgemäßen Verfahren wird der erste, an der mindestens einen ersten Saugwalze anliegende Prallströmungstrockner derart von dieser abgezogen, dass auf der Oberfläche des Prallströmungstrockners liegende Reste der Faserstoffbahn oder sonstige Verunreinigungen nach unten, beispielsweise in einen neben dem Prallströmungstrockner angeordneten Schacht, gleiten oder fallen.

Nach Beendigung der Wartungsarbeiten, nach einem Überführvorgang, einem Siebwechsel werden die Prallströmungstrockner wieder auf einen Betriebsabstand von wenigstens 20 bis 60 mm, insbesondere von 30 bis 50 mm, an die Mantelflächen der Saugwalzen herangeführt.

Insbesondere für die Herstellung einer holzfreien, oberflächenbehandelten Papierbahn, beispielsweise für Kopierpapier, wird mit Vorteil vorgesehen, dass die Faserstoffbahn über die gesamte Länge der Pressenpartie durch Filze und/oder Transferbänder gestützt geführt wird. Dadurch hat die Faserstoffbahn keinen direkten Kontakt mit einer glatten Walzenoberfläche und wird ohne freien Zug in die Trockenpartie überführt.

Mit Vorteil wird hierbei die Faserstoffbahn in der Pressenpartie beidseitig durch die Filze oder auf der einen Seite durch einen Filz und auf der anderen Seite durch ein Transportband gestützt.

Mit Vorteil wird auch vorgesehen, dass die jeweils untere Presswalze besaugt ist.

Durch die Erfindung wird beim Vorhandensein von zwei oder mehr Pressnips eine Betriebsgeschwindigkeit von mehr als 1100 m/min ermöglicht. Sofern nur ein einziger Pressnip, vorzugsweise ein zwischen einer Schuhpresswalze und einer Presswalze gebildeter Nip, vorhanden ist, beträgt die Betriebsgeschwindigkeit wenigstens 800 m/min.

Nachfolgend wird die Erfindung in Ausführungsbeispielen anhand der Zeichnungen näher erläutert. Es zeigen:
- Fig. 1: eine Saugwalze in einer Trocknerpartie in Verbindung mit einem Prallströmungstrockner,
- Fig. 2: zwei hintereinander angeordnete Saugwalzen in Verbindung mit zwei Prallströmungstrocknern,
- Fig. 3: die Saugwalzen gemäß Fig. 2, wobei der an die zweite Saugwalze angestellte Prallströmungstrockner durch zwei Linearbewegungen von der zweiten Saugwalze abstellbar ist, und
- Fig. 4: die Saugwalzen gemäß Fig. 2, wobei der an die zweite Saugwalze angestellte Prallströmungstrockner durch eine Linearbewegung und eine Drehbewegung von der zweiten Saugwalze abstellbar ist.

Eine Saugwalze 1 (Fig. 1) ist nach einer Pressenpartie einer Maschine zur Herstellung einer Faserstoffbahn 2 am Eingang einer Trockenpartie angeordnet. Über eine erste Umlenkwalze 3 wird die Faserstoffbahn 2 zusammen mit einem Transferband oder einem Trockensieb nach unten um den Mantel der Saugwalze 1 herumgeführt und über eine weitere Umlenkwalze 4 nach oben weitergeführt. Zwischen den Umlenkwalzen 3, 4 ist ein Stabilisator 5 oberhalb der Saugwalze 1 positioniert, der den nötigen Unterdruck liefert, damit die Saugwalze 1 die Faserstoffbahn 2 auf ihrer Mantelfläche durch das Trockensieb hindurch ansaugen kann.

Auf der Unterseite der Saugwalze 1 ist auch ein Prallströmungstrockner 6 angeordnet, der im wesentlichen den - in Bahnlaufrichtung betrachtet - ausgangsseitigen unteren Quadranten der Saugwalze 1 überdeckt und die Faserstoffbahn 2 trocknet.

Üblicherweise werden in einer Maschine zur Herstellung einer Faserstoffbahn 2 zwei hintereinander angeordnete Saugwalzen 7, 8 (Fig. 2) eingesetzt, an die jeweils Prallströmungstrockner 9, 10 angestellt sind.

Eine Faserstoffbahn 11 wird, von einer Pressenpartie kommend, von einem Filz 12 gestützt. Von diesem wird sie durch eine mit einer Saugzone ausgestattete Walze 13 abgeführt, wobei über die Walze 13 zusätzlich ein Trockensieb 14, auf dem Walzenmantel der Walze 13 aufliegend, geführt wird. Das Trockensieb 14 wird, nachdem es gemeinsam mit der Faserstoffbahn 11 um die Walze 13 herumgelaufen ist, anschließend nach oben herausgeführt.

Von der Walze 13 wird die Faserstoffbahn 11 auf die Saugwalze 7 überführt, während gleichzeitig ein Trockensieb 15 von unten zwischen der Faserstoffbahn 11 und dem Mantel der Saugwalze 7 gemeinsam mit der Faserstoffbahn 11 um die Saugwalze 7 herumgeführt wird, so dass die Faserstoffbahn 11 im Sandwich zwischen den Trockensieben 14, 15 auf die Mantelfläche der Saugwalze 7 übergeben wird. Zwischen Walzen 16, 17 wird das Trockensieb 15 wieder nach unten zurückgeführt. Das Trockensieb 15 umschlingt somit einen großen Bereich des Umfangs der Saugwalze 7.

Ferner ist an der Unterseite der Saugwalze 7 ein Saugkasten 18 angeordnet, in dem der für die Saugwalze 7 erforderliche Unterdruck erzeugt wird. Auf der Oberseite der Saugwalze 7 ist der Prallströmungstrockner 9 angeordnet, der einen Bereich von etwa einem Drittel der Manteloberfläche der Saugwalze 7 überdeckt und die Faserstoffbahn 11 trocknet.

Von der Saugwalze 7 wird die Faserstoffbahn 11 auf ein Trockensieb 19 und in Richtung zu der zweiten Saugwalze 8 angesaugt, wobei das Trockensieb 19 auf der Manteloberfläche der Saugwalze 8 aufliegt, während die Faserstoffbahn 11 um die Saugwalze 8 herumgeführt wird. Der Unterdruck der Saugwalze 8 wird in einem Saugkasten 20 erzeugt.

An die Saugwalze 8 ist der Prallströmungstrockner 10 im unteren bahnauslaufseitigen Quadranten über einen Winkel von beispielsweise 120° an der Mantelfläche der Saugwalze 8 angeordnet, um die Faserstoffbahn 11 weiter zu trocknen.

Unmittelbar an die Saugwalze 8 schließt sich ein Trockenzylinder 21 eines einreihigen Trocknerbereiches an, in dem die Trocknung der Faserstoffbahn 11 fortgesetzt wird. Über diesen wird das Trockensieb 19 weitergeführt. Das Trockensieb 19 kann auch über zwei weitere, in Bahnlaufrichtung nachfolgende Trockenzylinder weiterlaufen.

Für Reinigungs- und Wartungsarbeiten, aber auch für das Überführen der Faserstoffbahn 11 (Fig. 3) ist wenigstens der Prallströmungstrockner 10 von der Mantelfläche der Saugwalze 8 weiter abstellbar. Hierzu wird der Prallströmungstrockner 10 zunächst in einer linearen Bewegung schräg nach unten in Richtung eines Pfeils A und anschließend in einer weiteren linearen Bewegung in Richtung eines Pfeils B senkrecht nach unten bewegt.

In einer alternativen Ausgestaltung des Bewegungsmechanismus wird die Faserstoffbahn 11 (Fig. 4) zunächst wieder in einer Linearbewegung schräg nach unten von der Mantelfläche der Saugwalze 8 entfernt. Anschließend wird die Faserstoffbahn 11 durch eine Drehbewegung um einen Drehpunkt C in Richtung eines Pfeils D weggedreht.

Nach Beendigung der Wartungsarbeiten oder nach Beendigung des Überführvorgangs wird der Prallströmungstrockner 10 in der umgekehrten Reihenfolge der Bewegungen wieder in Richtung zu der Mantelfläche der Saugwalze 8 zurückgefahren, so dass der Prallströmungstrockner zu dieser wieder einen Abstand von wenigstens 200 mm hat.

## Patentansprüche

1. Trockenpartie für eine Maschine zur Herstellung einer Papier-, Karton-, Tissue- oder einer anderen Faserstoffbahn (11) mit mindestens einer ersten Saugwalze (7), um die die Faserstoffbahn (11) von unten nach oben an den Mantel der ersten Saugwalze (7) heranführbar ist, um den oberseitigen Bereich des Mantels der ersten Saugwalze (7) herumführbar und wieder von oben nach unten von dem Mantel der ersten Saugwalze (7) abführbar ist, wobei ein erster Prallströmungstrockner (9) an den Mantel der Saugwalze (7) angestellt ist und
im wesentlichen den oberen Bereich der ersten Saugwalze (7) überdeckt
und der mindestens einen ersten Saugwalze (7) mindestens eine zweite Saugwalze (8) in Bahnlaufrichtung der Faserstoffbahn (11) vor- oder nachgeordnet ist, wobei die Faserstoffbahn (11) von oben nach unten an den Mantel der zweiten Saugwalze (8) heranführbar ist, um den unterseitigen Bereich des Mantels der zweiten Saugwalze (8) herumführbar und wieder von unten nach oben von dem Mantel der zweiten Saugwalze (8) abführbar ist, wobei ein zweiter Prallströmungstrockner (10) an die zweite Saugwalze (8) angestellt ist
**dadurch gekennzeichnet,**
**dass** der zweite Prallströmungstrockner (10) als einziger an die zweite Saugwalze (8) angestellt ist und im wesentlichen nur an dem ausgangsseitigen unteren Quadranten der zweiten Saugwalze (8) angeordnet ist.

2. Trockenpartie nach Anspruch 1,
**dadurch gekennzeichnet,**
**dass** die mindestens eine erste und zweite Saugwalze (1; 7, 8) jeweils siebumschlungen ausgebildet sind, wobei der ersten und der zweiten Saugwalze (1; 7, 8) jeweils ein eigenes Trockensieb (15, 19) zugeordnet ist.

3. Trockenpartie nach Anspruch 2,
**dadurch gekennzeichnet,**
**dass** das die zweite Saugwalze (8) umschlingende Trockensieb (19) anschließend wenigstens einen einzigen, höchstens aber drei durch Dampf beheizte Trockenzylinder (21) umschlingt.

4. Trockenpartie nach einem der Ansprüche 1 bis 3,
**dadurch gekennzeichnet,**
**dass** der Prallströmungstrockner (6; 9, 10) die mindestens eine Saugwalze (1; 7, 8) über einen Winkel von wenigstens 80°, aber von nicht mehr als 180°, insbesondere über einen zwischen 90° und 130° liegenden Winkel überdeckt.

5. Trockenpartie nach einem der Ansprüche 1 bis 4
**dadurch gekennzeichnet,**
**dass** erste und der zweite Prallströmungstrockner (9, 10) jeweils durch eine Translations- und/oder durch eine Drehbewegung von der ersten Saugwalze (7) bzw. der zweiten Saugwalze (8) entfernbar und wieder rückführbar angeordnet ist.

6. Trockenpartie nach einem der Ansprüche 1 bis 5,
**dadurch gekennzeichnet,**
**dass** die Prallströmungstrockner (6; 9, 10) jeweils ein integriertes Heißluft- oder Heißdampfsystem aufweisen.

7. Trockenpartie nach einem der Ansprüche 1 bis 6,
**dadurch gekennzeichnet,**
**dass** die Prallströmungstrockner (6; 9, 10) jeweils einen eingebauten Brenner, insbesondere in Verbindung mit Umluftventilatoren und/oder Bypassklappen, aufweisen.

8. Trockenpartie nach Anspruch 6 oder 7,
**dadurch gekennzeichnet,**
**dass** die Prallströmungstrockner (6; 9, 10) aus über ihre Breite nebeneinander angeordneten Modulen bestehen, die insbesondere eine Breite zwischen 1,5 m und 4 m haben, ganz insbesondere eine Breite zwischen 2 m und 3 m.

9. Trockenpartie nach Anspruch 8,
**dadurch gekennzeichnet,**
**dass** die Temperatur, die Luftgeschwindigkeit und/oder der Feuchtegehalt der Module jeweils einzeln einstellbar ist.

10. Trockenpartie nach einem der Ansprüche 1 bis 9,
**dadurch gekennzeichnet,**
**dass** die Prallströmungstrockner (9, 10) zusammen eine auf den Umfang der Saugwalzen (7, 8) einwirkende Blaslänge von wenigstens 5 m, insbesondere von 8,00 m bis 10,50 m, aufweisen.

11. Trockenpartie nach einem der Ansprüche 1 bis 10,
**dadurch gekennzeichnet,**
**dass** der ersten und der zweiten Saugwalze (7, 8) und den an sie angestellten Prallströmungstrocknern (9, 10) ein erster einreihiger Trocknerbereich mit einer einzigen Reihe von Trockenzylindern nachgeordnet ist.

12. Trockenpartie nach Anspruch 11,
**dadurch gekennzeichnet,**
**dass** dem ersten Trocknerbereich ein Aggregat zum Auftrag eines Mediums, insbesondere ein Streichaggregat nachgeordnet ist.

13. Trockenpartie nach einem der Ansprüche 11 bis 12,
**dadurch gekennzeichnet,**
**dass** dem ersten, nach der Saugwalze (1) oder den Saugwalzen (7, 8) angeordneten einreihigen Trocknerbereich ein zweiter Trocknerbereich mit einer zweireihigen Anordnung von Trockenzylindern nachgeordnet ist.

14. Trockenpartie nach einem der Ansprüche 11 bis 13,
**dadurch gekennzeichnet,**
**dass** die Trockenpartie mindestens zwei in dem einreihigen Trocknerbereich angeordnete Stabilisatorkästen mit jeweils einer von einer Stabilisierzone getrennten Ablösezone im oberen Bereich des Stabilisatorkastens zur Erzeugung einer Saugwirkung auf die Faserstoffbahn (2, 11) umfasst.

15. Trockenpartie nach Anspruch 14,
**dadurch gekennzeichnet,**
**dass** die Stabilisatorkästen in der Ablösezone einen Unterdruck von wenigstens 700 Pa, insbesondere von mehr als 1000 Pa, auf die Faserstoffbahn ausüben.

16. Maschine zur Herstellung einer Faserstoffbahn (2, 11) mit einer Trockenpartie nach einem der Ansprüche 1 bis 15.

17. Maschine zur Herstellung einer Faserstoffbahn (2, 11) nach Anspruch 16,
**dadurch gekennzeichnet,**
**dass** die Maschine einen Stoffauflauf mit einer in Zonen geregelten Zuführeinrichtung für Verdünnungswasser umfasst.

18. Maschine zur Herstellung einer Faserstoffbahn (2, 11) nach Anspruch 16 oder 17,
**dadurch gekennzeichnet,**
**dass** die Maschine eine Siebpartie mit einem Doppelsiebformer (Gapformer) umfasst.

19. Maschine zur Herstellung einer Faserstoffbahn (2, 11) nach einem der Ansprüche 16 bis 18,
**dadurch gekennzeichnet,**
**dass** die Maschine eine Pressenpartie mit einem einzigen, eine Presswalze und eine Schuhpresswalze umfassenden Pressnip aufweist.

20. Maschine zur Herstellung einer Faserstoffbahn (2, 11) nach einem der Ansprüche 16 bis 18,
**dadurch gekennzeichnet,**
**dass** die Maschine eine Pressenpartie mit mindestens zwei hintereinander angeordneten Pressnips aufweist, wobei jeder Pressnip aus jeweils zwei Walzen besteht.

21. Maschine nach Anspruch 20,
**dadurch gekennzeichnet,**
**dass** wenigstens der zweite und/oder einer der nachfolgenden Pressnips durch eine Presswalze und eine Schuhpresswalze gebildet wird, wobei insbesondere die Presswalze unten und die Schuhpresswalze oben angeordnet ist.

22. Maschine nach einem der Ansprüche 19 bis 21,
**dadurch gekennzeichnet,**
**dass** mindestens eine Presswalze als Saugpresswalze ausgebildet ist.

23. Maschine nach einem der Ansprüche 19 bis 22,
**dadurch gekennzeichnet,**
**dass** die Pressenpartie mindestens ein Transferband umfasst.

24. Maschine zur Herstellung einer Faserstoffbahn (2, 11) nach einem der Ansprüche 16 bis 23,
**dadurch gekennzeichnet,**
**dass** die Maschine ein Streichaggregat für einen beidseitigen Filmstrich auf die Faserstoffbahn (2, 11) umfasst.

25. Maschine zur Herstellung einer Faserstoffbahn (2, 11) nach einem der Ansprüche 16 bis 24,
**dadurch gekennzeichnet,**
**dass** die Maschine wenigstens einen, ein einziges Walzenpaar aufweisenden Kalander, bevorzugt zwei, insbesondere nacheinander angeordnete Kalander, umfasst.

26. Maschine zur Herstellung einer Faserstoffbahn (2, 11) nach einem der Ansprüche 16 bis 25,
**dadurch gekennzeichnet,**
**dass** über die gesamte Länge der Pressenpartie Filze und/oder Transferbänder vorhanden sind, über die die Faserstoffbahn (2, 11) über die gesamte Länge der Pressenpartie gestützt geführt wird.

27. Verfahren zum Betreiben einer Trockenpartie nach Anspruch 1 in einer Maschine zur Herstellung einer Papier-, Karton-, Tissue- oder einer anderen Faserstoffbahn (11) mit einer ersten und einer zweiten, nach der Pressenpartie angeordneten Saugwalze (7, 8), um die die Faserstoffbahn (11) von unten nach oben bzw. von oben nach unten an den Mantel der ersten bzw. der zweiten Saugwalze (7, 8) herangeführt wird, um den oberseitigen bzw. den unterseitigen Bereich des Mantels der ersten bzw. der zweiten Saugwalze (7, 8) herumgeführt wird und wieder von oben nach unten bzw. von unten nach oben von dem Mantel der ersten bzw. der zweiten Saugwalze (7, 8) angeführt wird, wobei wenigstens ein erster Prallströmungstrockner (9) an den oberseitigen oder unterseitigen Bereich des Mantels der ersten Saugwalze und ein einziger Prallströmungstrockner (10) an den unterseitigen, ausgangsseitigen Bereich des Mantels der zweiten Saugwalze (7, 9) angestellt wird, wobei
ein Prallströmungstrockner (6), vorzugsweise wenigstens der an den unterseitigen Bereich der ersten oder der zweiten Saugwalze (7, 8) angestellte Prallströmungstrockner (10) während des Überführens einer Faserstoffbahn (11), während eines Siebwechsels oder bei Wartungsarbeiten von den Saugwalzen (7, 8) abgehoben und/oder abgeschwenkt wird, wobei ein Abstand zwischen der Mantelfläche der Saugwalze (7, 8) und der ihr zugewandten Luftaustrittsfläche des Prallströmungstrockners (9, 10) von mindestens 200 mm, bevorzugt von mindestens 500 mm, eingestellt wird.

28. Verfahren nach Anspruch 27,
**dadurch gekennzeichnet,**
**dass** der wenigstens eine Prallströmungstrockner (6; 9, 10) durch eine zweistufige Bewegung von der Saugwalze (1; 7, 8) abgehoben wird, wobei eine Translationsbewegung und eine Drehbewegung oder zwei in verschiedene Richtungen gerichtete Translationsbewegungen getrennt nacheinander durchgeführt werden.

29. Verfahren nach Anspruch 28,
**dadurch gekennzeichnet,**
**dass** ein auf einer Unterseite einer Saugwalze (1; 8) anliegender Prallströmungstrockner (6, 10) wenigstens soweit von dieser abgezogen wird, dass auf der Oberseite des Prallströmungstrockners (6, 10) liegende Reste einer Faserstoffbahn (2, 11) oder Verunreinigungen nach unten gleiten.

30. Verfahren nach einem der Ansprüche 27 bis 29
**dadurch gekennzeichnet,**
**dass** die Luftaustrittsfläche des ersten Prallströmungstrockners (6; 9) und eines zweiten Prallströmungstrockners (10) nach einem Überführvorgang, einem Siebwechsel oder nach der Durchführung von Wartungsarbeiten in die Betriebsposition auf einen Abstand von 20 bis 60 mm, insbesondere von 30 bis 50 mm, an die Mantelfläche der Saugwalze (1; 7, 8) herangeführt wird.

## Claims

1. Drying section for a machine for producing a paper, board, tissue or other fibrous web (11), having at least one first suction roll (7), around which the fibrous web (11) can be led from bottom to top to the shell of the first suction roll (7), can be led around the upper side region of the shell of the first suction roll (7) and can be led away again from top to bottom from the shell of the first suction roll (7), a first impingement dryer (9) being set against the shell of the suction roll (7) and substantially covering the upper region of the first suction roll (7), and the at least one second suction roll (8) being arranged before or after the at least one first suction roll (7) in the web running direction of the fibrous web (11), it being possible for the fibrous web (11) to be led from top to bottom to the shell of the second suction roll (8), to be led around the underside region of the shell of the second suction roll (8) and to be led away again from bottom to top from the shell of the second suction roll (8), a second impingement dryer (10) being set against the second suction roll (8), **characterized in that** the second impingement dryer (10) is set against the second suction roll (8) as the only one and is arranged substantially only in the lower quadrant on the outlet side of the second suction roll (8).

2. Drying section according to Claim 1, **characterized in that** the at least one first and second suction roll (1; 7, 8) are in each case designed to have a fabric wrapped around them, the first and the second suction roll (1; 7, 8) in each case being assigned their own drying fabric (15, 19).

3. Drying section according to Claim 2, **characterized in that** the drying fabric (19) wrapping around the second suction roll (8) subsequently wraps around at least one single drying cylinder (21), but at most three drying cylinders (21), heated by steam.

4. Drying section according to one of Claims 1 to 3, **characterized in that** the impingement dryer (6; 9, 10) covers the at least one suction roll (1; 7, 8) over an angle of at least 80° but of no more than 180°, in particular over an angle lying between 90° and 130°.

5. Drying section according to one of Claims 1 to 4, **characterized in that** the first and the second impingement dryer (9, 10) is arranged such that it can be removed from the first suction roll (7) and the second suction roll (8), respectively, by means of a translational and/or by means of a rotational movement.

6. Drying section according to one of Claims 1 to 5, **characterized in that** the impingement dryers (6; 9, 10) in each case have an integrated hot-air or hot-steam system.

7. Drying section according to one of Claims 1 to 6, **characterized in that** the impingement dryers (6; 9, 10) in each case have an incorporated burner, in particular in conjunction with recirculated-air fans and/or bypass valves.

8. Drying section according to Claim 6 or 7, **characterized in that** the impingement dryers (6; 9, 10) comprise modules arranged beside one another over their width, which in particular have a width between 1.5 m and 4 m, quite particularly a width between 2 m and 3 m.

9. Drying section according to Claim 8, **characterized in that** the temperature, the air velocity and/or the moisture content of the modules can in each case be set individually.

10. Drying section according to one of Claims 1 to 9, **characterized in that** the impingement dryers (9, 10) together have a blowing length acting on the circumference of the suction rolls (7, 8) of at least 5 m, in particular of 8.00 m to 10.50 m.

11. Drying section according to one of Claims 1 to 10, **characterized in that** a first single-row dryer region having a single row of drying cylinders is arranged after the first and the second suction roll (7, 8) and the impingement dryers (9, 10) set against them.

12. Drying section according to Claim 11, **characterized in that** a unit for applying a medium, in particular a coating unit, is arranged after the first dryer region.

13. Drying section according to one of Claims 11 to 12, **characterized in that** a second dryer region having a two-row arrangement of drying cylinders is arranged after the first, single-row dryer region arranged after the suction roll (1) or the suction rolls (7, 8).

14. Drying section according to one of Claims 11 to 13, **characterized in that** the drying section comprises at least two stabilizer boxes arranged in the single-row dryer region with in each case one separation zone separated from a stabilizing zone in the upper region of the stabilizer box to produce a suction action on the fibrous web (2, 11).

15. Drying section according to Claim 14, **characterized in that** the stabilizer boxes in the separation zone exert a vacuum of at least 700 Pa, in particular of more than 1000 Pa, on the fibrous web.

16. Machine for producing a fibrous web (2, 11), having a drying section according to one of Claims 1 to 15.

17. Machine for producing a fibrous web (2, 11) according to Claim 16, **characterized in that** the machine comprises a flow box with a feed device regulated in zones for dilution water.

18. Machine for producing a fibrous web (2, 11) according to Claims 16 or 17, in particular according to Claim 19, **characterized in that** the machine comprises a wire section having a twin-wire former (gap former).

19. Machine for producing a fibrous web (2, 11) according to one of Claims 16 to 18, in particular according to Claim 19 or 20, **characterized in that** the machine has a press section with a single press nip comprising a press roll and a shoe press roll.

20. Machine for producing a fibrous web (2, 11) according to one of Claims 16 to 18, in particular according to Claim 19 or 20, **characterized in that** the machine has a press section with at least two press nips arranged one after the other, each press nip comprising two rolls in each case.

21. Machine according to Claim 20, **characterized in that** at least the second and/or one of the following press nips is formed by a press roll and a shoe press roll, in particular the press roll being arranged at the bottom and the shoe press roll at the top.

22. Machine according to one of Claims 19 to 21, **characterized in** the at least one press roll is constructed as a suction press roll.

23. Machine according to one of Claims 19 to 22, **characterized in that** the press section comprises at least one transfer belt.

24. Machine for producing a fibrous web (2, 11) according to one of Claims 16 to 23, **characterized in that** the machine comprises a coating unit for film coating on both sides of the fibrous web (2, 11).

25. Machine for producing a fibrous web (2, 11) according to one of Claims 16 to 24, **characterized in that** the machine comprises at least one calender having a single pair of rolls, preferably two calenders, in particular arranged one after the other.

26. Machine for producing a fibrous web (2, 11) according to one of Claims 16 to 25, **characterized in that**, over the entire length of the press section, there are felts and/or transfer belts, by which the fibrous web (2, 11) is guided and supported over the entire length of the press section.

27. Method for operating a drying section according to Claim 1, in a machine for producing a paper, board, tissue or another fibrous web (11), having a first and a second suction roll (7, 8), arranged after the press section, around which the fibrous web (11) is led from bottom to top or from top to bottom to the shell of the first and the second suction roll (7, 8), respectively, is led around the upper side or the underside region of the shell of the first and of the second suction roll (7, 8), respectively, and is led away again from top to bottom or from bottom to top from the shell of the first and of the second suction roll (7, 8), respectively, at least one first impingement dryer (9) being set against the upper side or the underside region of the shell of the first suction roll and a single impingement dryer (10) being set against the underside, outlet-side region of the shell of the first and of the second suction roll (7, 9), an impingement dryer (6), during the transfer of a fibrous web (11), during a fabric change or during maintenance work, preferably at least the impingement dryer (10) set against the underside region of the first or of the second suction roll (7, 8), is lifted off and/or pivoted away from the suction rolls (7, 8), a distance of at least 200 mm, preferably of at least 500 mm, being set between the circumferential surface of the suction roll (7, 8) and the air outlet surface of the impingement dryer (9, 10) facing it.

28. Method according to Claim 27, **characterized in that** the at least one impingement dryer (6; 9, 10) is lifted off the suction roll (1; 7, 8) by means of a two-stage movement, a translational movement and a rotational movement or two translational movements oriented in different directions being carried out separately one after the other.

29. Method according to Claim 28, **characterized in that** an impingement dryer (6, 10) resting on an underside of a suction roll (1; 8) is withdrawn from the latter to the extent that residues of the fibrous web (2, 11) or contaminants lying on the upper side of the impingement dryer (6, 10) slide downwards.

30. Method according to one of Claims 27 to 29, **characterized in that**, after a transfer operation, a fabric change or after maintenance work has been carried out, the air outlet surface of the first impingement dryer (6; 9) and of a second impingement dryer (10) is brought up into the operating position at a distance of 20 to 60 mm, in particular of 30 to 50 mm, against the circumferential surface of the suction roll (1; 7, 8).

## Revendications

1. Section de séchage pour une machine pour la fabrication d'une bande de papier, de carton, d'essuie-tout ou d'une autre matière fibreuse (11), avec au moins un premier rouleau aspirant (7), autour duquel la bande de matière fibreuse (11) peut être amenée de bas en haut sur la surface latérale du premier rouleau aspirant (7), être déviée autour de la région supérieure de la surface latérale du premier rouleau aspirant (7) et être de nouveau évacuée de haut en bas à partir de la surface latérale du premier rouleau aspirant (7), dans laquelle un premier séchoir à écoulement dévié (9) est installé sur la surface latérale du rouleau aspirant (7) et recouvre essentiellement la région supérieure du premier rouleau aspirant (7), et au moins un deuxième rouleau aspirant (8) est disposé avant ou après l'au moins un rouleau aspirant (7) dans la direction de défilement de la bande de matière fibreuse (11), dans laquelle la bande de matière fibreuse (11) peut être amenée de haut en bas sur la surface latérale du deuxième rouleau aspirant (8), être déviée autour de la région inférieure de la surface latérale du deuxième rouleau aspirant (8) et être de nouveau évacuée de bas en haut à partir de la surface latérale du deuxième rouleau aspirant (8), dans laquelle un deuxième séchoir à écoulement dévié (10) est installé sur le deuxième rouleau aspirant (8), **caractérisée en ce que** le deuxième séchoir à écoulement dévié (10) est l'unique séchoir installé sur le deuxième rouleau aspirant (8) et est disposé pour l'essentiel uniquement sur le quadrant inférieur côté sortie du deuxième rouleau aspirant (8).

2. Section de séchage selon la revendication 1, **caractérisée en ce que** les au moins un premier et deuxième rouleaux aspirants (1; 7, 8) sont chaque fois réalisés avec une enveloppe de toile, une toile de séchage particulière (15, 19) étant respectivement associée au premier et au deuxième rouleaux aspirants (1; 7, 8).

3. Section de séchage selon la revendication 2, **caractérisée en ce que** la toile de séchage (19) entourant le deuxième rouleau aspirant (8) entoure ensuite au moins un seul, mais de préférence au maximum trois cylindres de séchage (21) chauffés à la vapeur.

4. Section de séchage selon l'une quelconque des revendications 1 à 3, **caractérisée en ce que** le séchoir à écoulement dévié (6; 9, 10) recouvre l'au moins un rouleau aspirant (1; 7, 8) sur un angle d'au moins 80°, mais de pas plus de 180°, en particulier sur un angle compris entre 90° et 130°.

5. Section de séchage selon l'une quelconque des revendications 1 à 4, **caractérisée en ce que** le premier et le deuxième séchoirs à écoulement dévié (9, 10) peuvent être écartés puis de nouveau rapprochés respectivement du premier rouleau aspirant (7) ou du deuxième rouleau aspirant (8) par un mouvement de translation et/ou par un mouvement de rotation.

6. Section de séchage selon l'une quelconque des revendications 1 à 5, **caractérisée en ce que** les séchoirs à écoulement dévié (6; 9, 10) présentent chaque fois un système intégré d'air chaud ou de vapeur chaude.

7. Section de séchage selon l'une quelconque des revendications 1 à 6, **caractérisée en ce que** les séchoirs à écoulement dévié (6; 9, 10) présentent chaque fois un brûleur incorporé, en particulier en liaison avec des ventilateurs de circulation d'air et/ou des clapets de dérivation.

8. Section de séchage selon la revendication 6 ou 7, **caractérisée en ce que** les séchoirs à écoulement dévié (6; 9, 10) se composent de modules juxtaposés sur leur largeur, qui présentent en particulier une largeur comprise entre 1,5 m et 4 m, en particulier une largeur comprise entre 2 m et 3 m.

9. Section de séchage selon la revendication 8, **caractérisée en ce que** la température, la vitesse de l'air et/ou la teneur en humidité des modules sont chaque fois réglables individuellement.

10. Section de séchage selon l'une quelconque des revendications 1 à 9, **caractérisée en ce que** les séchoirs à écoulement dévié (9, 10) présentent ensemble une longueur de soufflage agissant sur la périphérie des rouleaux aspirants (7, 8) d'au moins 5 m, en particulier de 8,00 m à 10,50 m.

11. Section de séchage selon l'une quelconque des revendications 1 à 10, **caractérisée en ce qu'**une première région de séchoir en une ligne avec une seule série de cylindres de séchage est disposée après le premier et le deuxième rouleaux aspirants (7, 8) et les séchoirs à écoulement dévié (9, 10) installés sur eux.

12. Section de séchage selon la revendication 11, **caractérisée en ce qu'**un ensemble pour déposer un fluide, en particulier un ensemble de couchage, est disposé après la première région de séchoir.

13. Section de séchage selon l'une quelconque des revendications 11 à 12, **caractérisée en ce qu'**une deuxième région de séchoir avec un arrangement en deux lignes de cylindres de séchage est disposée après la première région de séchoir en une ligne disposée après le rouleau aspirant (1) ou après les rouleaux aspirants (7, 8).

14. Section de séchage selon l'une quelconque des revendications 11 à 13, **caractérisée en ce que** la section de séchage comprend au moins deux caissons de stabilisateur disposés dans la région de séchoir en une ligne, avec chaque fois une zone de décollement séparée d'une zone de stabilisation dans la région supérieure du caisson de stabilisateur pour la production d'un effet d'aspiration sur la bande de matière fibreuse (2, 11).

15. Section de séchage selon la revendication 14, **caractérisée en ce que** les caissons de stabilisateur exercent dans la zone de décollement une dépression d'au moins 700 Pa, en particulier de plus de 1000 Pa, sur la bande de matière fibreuse.

16. Machine pour la fabrication d'une bande de matière fibreuse (2, 11) comportant une section de séchage selon l'une quelconque des revendications 1 à 15.

17. Machine pour la fabrication d'une bande de matière fibreuse (2, 11) selon la revendication 16, **caractérisée en ce que** la machine comprend une caisse de tête avec un dispositif d'apport d'eau de dilution divisé en zones.

18. Machine pour la fabrication d'une bande de matière fibreuse (2, 11) selon la revendication 16 ou 17, **caractérisée en ce que** la machine comprend une section de toile avec une section de formage à deux toiles (section de formage à intervalle).

19. Machine pour la fabrication d'une bande de matière fibreuse (2, 11) selon l'une quelconque des revendications 16 à 18, **caractérisée en ce que** la machine présente une section de presse avec une fente de pressage individuelle comprenant un rouleau de pressage et un rouleau de presse à sabot.

20. Machine pour la fabrication d'une bande de matière fibreuse (2, 11) selon l'une quelconque des revendications 16 à 18, **caractérisée en ce que** la machine présente une section de presse avec au moins deux fentes de pressage disposées l'une derrière l'autre, chaque fente de pressage se composant chaque fois de deux rouleaux.

21. Machine selon la revendication 20, **caractérisée en ce qu'**au moins la deuxième fente de pressage et/ou une des fentes de pressage suivantes est formée par un rouleau de pressage et un rouleau de presse à sabot, le rouleau de pressage étant en particulier disposé en dessous et le rouleau de presse à sabot étant disposé au-dessus.

22. Machine selon l'une quelconque des revendications 19 à 21, **caractérisée en ce qu'**au moins un rouleau de pressage est réalisé en forme de rouleau de pressage aspirant.

23. Machine selon l'une quelconque des revendications 19 à 22, **caractérisée en ce que** la section de presse comprend au moins une bande de transfert.

24. Machine pour la fabrication d'une bande de matière fibreuse (2, 11) selon l'une quelconque des revendications 16 à 23, **caractérisée en ce que** la machine comprend un ensemble de couchage pour déposer une couche de film sur les deux faces de la bande de matière fibreuse (2, 11).

25. Machine pour la fabrication d'une bande de matière fibreuse (2, 11) selon l'une quelconque des revendications 16 à 24, **caractérisée en ce que** la machine comprend au moins une calandre comprenant une seule paire de rouleaux, en particulier deux calandres disposées l'une derrière l'autre.

26. Machine pour la fabrication d'une bande de matière fibreuse (2, 11) selon l'une quelconque des revendications 16 à 25, **caractérisée en ce qu'**il se trouve des feutres et/ou des bandes de transfert sur toute la longueur de la section de presse, qui assurent un guidage soutenu de la bande de matière fibreuse (2, 11) sur toute la longueur de la section de presse.

27. Procédé pour conduire une section de séchage selon la revendication 1 dans une machine pour la fabrication d'une bande de papier, de carton, d'essuie-tout ou d'une autre bande de matière fibreuse (11), avec un premier et un deuxième rouleaux aspirants (7, 8) disposés après la section de presse, autour desquels la bande de matière fibreuse (11) est amenée de bas en haut ou de haut en bas sur la surface latérale du premier ou du deuxième rouleau aspirant (7, 8), est déviée autour de la région supérieure ou inférieure de la surface latérale du premier ou du deuxième rouleau aspirant (7, 8) et est évacuée de nouveau de haut en bas ou de bas en haut à partir de la surface latérale du premier ou du deuxième rouleau aspirant (7, 8), dans lequel au moins un premier séchoir à écoulement dévié (9) est installé sur la région supérieure ou inférieure de la surface latérale du premier rouleau aspirant et un seul séchoir à écoulement dévié (10) est installé sur la région inférieure côté sortie de la surface latérale du deuxième rouleau aspirant (7, 8), dans lequel un séchoir à écoulement dévié (6), de préférence au moins le séchoir à écoulement dévié (10) installé sur la région inférieure du premier ou du deuxième rouleau aspirant (7, 8), est soulevé et/ou écarté des rouleaux aspirants (7, 8) pendant le transfert d'une bande de matière fibreuse (11), pendant un changement de toile ou lors de travaux de maintenance, dans lequel on règle une distance d'au moins 200 mm, de préférence d'au moins 500 mm, entre la surface latérale du rouleau aspirant (7, 8) et la face de sortie d'air du séchoir à écoulement dévié (9, 10) tournée vers ce rouleau.

28. Procédé selon la revendication 27, **caractérisé en ce que** l'au moins un séchoir à écoulement dévié (6; 9, 10) est soulevé du rouleau aspirant (1; 7, 8) par un mouvement en deux étapes, dans lequel on effectue séparément l'un après l'autre un mouvement de translation et un mouvement de rotation ou deux mouvements de translation orientés dans des directions différentes.

29. Procédé selon la revendication 28, **caractérisé en ce qu'**un séchoir à écoulement dévié (6, 10) appliqué sur un côté inférieur d'un rouleau aspirant (1; 8) est aspiré par celui-ci au moins à un point tel que des résidus d'une bande de matière fibreuse (2, 11) ou des impuretés restant sur le côté supérieur du séchoir à écoulement dévié (6, 10) glissent vers le bas.

30. Procédé selon l'une quelconque des revendications 27 à 29, **caractérisé en ce que** la face de sortie d'air du premier séchoir à écoulement dévié (6; 9) et d'un deuxième séchoir à écoulement dévié (10) est amenée, après une opération de transfert, un changement de toile ou après l'exécution de travaux de maintenance, dans la position de fonctionnement à une distance de 20 à 60 mm, en particulier de 30 à 50 mm, de la surface latérale du rouleau aspirant (1; 7, 8).
